# FASCICULE DE BREVET EUROPEEN

(11) **EP 3 695 180 B1**
(45) Date de publication et mention de la délivrance du brevet: **05.06.2024**
(21) Numéro de dépôt: 18773240.9
(22) Date de dépôt: 30.08.2018
(51) Int. Cl.: F25J 3/04

(54) **PROCEDE DE SEPARATION D'AIR PAR DISTILLATION CRYOGENIQUE**
VERFAHREN ZUR TRENNUNG VON LUFT DURCH KRYOGENE DESTILLATION
METHOD FOR SEPARATING AIR BY CRYOGENIC DISTILLATION

(30) Priorité: 13.10.2017 FR 1701070
(43) Date de publication de la demande: 19.08.2020
(73) Titulaire: L'AIR LIQUIDE, Société Anonyme pour l'Etude et l'Exploitation des Procédés Georges Claude, 75007 Paris (FR)
(72) Inventeur: DUBETTIER-GRENIER, Richard, 94210 La Varenne Saint Hilaire (FR); LE BOT, Patrick, 94300 Vincennes (FR)
(74) Mandataire: Air Liquide
(86) Numéro de dépôt international: PCT/FR2018/052130
(87) Numéro de publication internationale: WO 2019/073132

(56) Documents cités:
- DE-B- 1 199 293
- FR-A1- 2 973 485
- US-A- 2 608 070
- US-A- 3 919 852
- US-A1- 2005 126 221
- US-A1- 2016 131 115

## Description

La présente invention est relative à un procédé et à un appareil de séparation d'air par distillation cryogénique.

Les unités de séparation d'air par distillation cryogénique (ASU) mettant en oeuvre la compression cryogénique d'un gaz sont connues. Un moyen connu de mettre en oeuvre cette compression froide est d'entrainer une roue de compression cryogénique par une turbine de détente cryogénique. Néanmoins un tel équipement ne génère pas la production frigorifique nécessaire au fonctionnement des unités de séparation d'air, puisqu'aucun travail n'est extrait de la boite froide. Alors de tels systèmes sont toujours couplés à un moyen de production frigorifique complémentaire. Les moyens connus sont :
- Frein d'huile : Le travail est extrait par les frottements visqueux de l'axe de rotation sur un film d'huile sous pression contenue dans une cavité autour de l'axe. Ce frottement génère un échauffement de l'huile, qui est refroidie à l'extérieur du système pour évacuer le travail. Ce système présente l'inconvénient de mise en oeuvre et d'efficacité. En effet, le travail généré est perdu et nuit à l'efficacité de l'ensemble. Par ailleurs, le système est limité en puissance extraite (env. 100kW) et ne convient donc pas aux ASU nécessitant une puissance frigorifique supérieure.
- Compresseur frein et réfrigérant : En complément de l'ensemble d'une turbine ayant une température de sortie cryogénique couplée à un compresseur ayant une température d'entrée booster cryogénique, un autre ensemble comprenant une autre turbine couplée à un compresseur est mis en oeuvre dans le procédé. La turbine est alors couplée à un compresseur dont la température d'aspiration est ambiante ou légèrement sub-ambiante. La compression du gaz échauffe celui-ci, et il est refroidi dans un échangeur de chaleur (typiquement contre de l'eau) pour en extraire la chaleur, et donc du travail. C'est le moyen le plus répandu dans le champ des ASUs
- Génératrice : La turbine de détente peut également être couplée à une génératrice qui extrait du travail par génération d'énergie électrique envoyée sur un réseau. La vitesse de rotation de cette génératrice est le plus souvent très inférieure à la vitesse de rotation de la turbine, ce qui nécessite un réducteur entre les deux éléments. Cette pièce est onéreuse et génère des pertes par frottement. On trouve également des génératrices à haute vitesse de rotation. Cette génératrice est alors intégrée sur l'axe de la turbine et génère de l'électricité sans besoin d'un réducteur intermédiaire. Un système de traitement du signal électrique (fréquence, etc...) est alors nécessaire pour le rendre compatible des spécifications des réseaux électriques, ou il peut alors être renvoyé. Ces systèmes sont très onéreux et encore limités en puissance générée (environ 250 kW), et ne peuvent servir complètement les besoins des ASUs.

Par ailleurs, il est également connu de pouvoir accoupler sur un même arbre une combinaison de compresseurs et turbines. On trouvera par exemple des entraînements de compresseurs par turbine à gaz, qui dévoile une turbine de gaz chaud, entrainant son compresseur d'air et un autre compresseur de produit. Mais ces arrangements, si complexes soient-ils, ne sont pas applicables à l'utilisation cryogénique : type de turbines différentes, températures subambiantes, pas de criticité des pertes thermiques.

Selon l'invention, dans une unité de séparation d'air par distillation cryogénique, on génère deux débits comprimés caractérisé en ce que :
- chaque compression se fait dans un étage de compression mono-étagée,
- les deux étages de compression sont entrainés par la même turbine de détente cryogénique,
- la première étape de compression, à partir de la température proche de l'ambiante, permet de générer du travail extérieur à la boite froide, ce qui génère de la puissance frigorifique pour le procédé de séparation d'air,
- la seconde étape de compression est une compression cryogénique, qui comprime un gaz soutiré à un niveau intermédiaire de l'échangeur principal à une première température qui est une température cryogénique, et renvoyé vers l'échangeur principal à une température supérieure à la première température.

Dans un mode privilégié de mise en oeuvre, les deux étapes de compression seront disposées en série sur le même débit. Préférentiellement, ce débit sera une partie du débit d'air total, qui sera d'abord comprimé à partir de la température ambiante, puis à froid. Ce débit, après ré-introduction dans l'échangeur principal, ira jusqu'au bout froid de l'échangeur où il sera (pseudo) liquéfié.

Selon l'invention, la roue de la turbine et celles des surpresseurs tournent à la même vitesse de rotation.

De manière surprenante, ceci permet de conserver des rendements thermodynamiques acceptables dans les étapes de compressions et l'étape de détente, malgré une vitesse de rotation commune aux trois roues. Par rapport à l'état de l'art consistant à utiliser deux ensembles turbine et booster, il devient possible, grâce à l'invention, d'en réduire les coûts d'investissement sans pénaliser dramatiquement l'efficacité du procédé.

L'invention sera décrite en plus de détail en se référant aux figures qui représentent des procédés selon l'invention.

US2005/0126221 A1, confer figure 7, décrit un procédé selon le préambule de la revendication 1.

Selon un objet de l'invention, il est prévu un procédé selon la revendication 1..

Selon d'autres aspects facultatifs :
- le gaz comprimé dans le premier et le deuxième surpresseur est de l'air destiné à la distillation.
- au moins une partie de l'air, voire tout l'air ou au moins une partie du gaz, voire tout le gaz, comprimée dans le premier surpresseur est ensuite comprimée dans le deuxième surpresseur.
- le travail produit par la turbine n'est pas transféré à une génératrice, à un frein d'huile ou à un compresseur autre que les premiers et deuxièmes surpresseurs.
- la température d'entrée de la turbine est plus basse que la température d'entrée du deuxième surpresseur et/ou la température d'entrée du premier surpresseur.
- l'air est surpressé d'abord dans le premier surpresseur et ensuite dans le deuxième surpresseur.
- tout l'air surpressé dans le premier surpresseur est surpressé ensuite dans le deuxième surpresseur.
- l'air détendu dans la turbine a été surpressé dans le premier surpresseur.
- l'air détendu dans la turbine a été surpressé dans le premier surpresseur et dans le deuxième surpresseur.
- l'air détendu dans la turbine n'a pas été surpressé dans le premier ou le deuxième surpresseur.

La Figure 1 représente un procédé de séparation d'air par distillation cryogénique dans une double colonne ayant un minaret facultatif.

Un débit d'air comprimé 1 à la pression de la première colonne, désignée par la référence MP, de la double colonne est divisé en deux. Un débit 3 se refroidit dans un échangeur de chaleur principal E1 et est envoyé à la première colonne MP. Le reste 5 de l'air est surpressé dans un surpresseur auxiliaire S et refroidi dans un refroidisseur R avant d'être divisé en deux. Une partie 7 de l'air est envoyée à l'échangeur de chaleur principal E1 où elle se refroidit jusqu'à une température intermédiaire de cet échangeur qui est inférieure à -100°C. A cette température le débit 7 est envoyé à une turbine T où il est détendu à la pression de la première colonne avant d'être mélangé avec le débit 3 et envoyé à la première colonne.

Une autre partie 9 de l'air du surpresseur S est envoyée à un premier surpresseur B1 sans avoir été refroidie dans l'échangeur de chaleur E1. L'air 9 est ensuite refroidi dans un refroidisseur avant d'être envoyé au bout chaud de l'échangeur de chaleur où il se refroidit à une température intermédiaire de l'échangeur mais supérieure à la température d'entrée de la turbine T. L'air 9 sort de l'échangeur E1 à cette température intermédiaire et est surpressé dans un deuxième surpresseur B2. L'air surpressé est renvoyé dans l'échangeur E1 à une température supérieure à la température intermédiaire et à la température d'entrée de la turbine T. L'air surpressé dans B2 poursuit son refroidissement dans l'échangeur de chaleur E1 jusqu'au bout froid et est détendu dans une vanne V pour rentrer dans la colonne MP sous forme liquide ou pseudo condensé. Une partie de ce liquide détendu peut également être renvoyée vers la colonne basse pression BP.

Le premier et deuxième surpresseurs sont tous deux des surpresseurs mono-étagés, n'ayant qu'une seule roue de compression.

La roue du premier surpresseur B1, la roue du deuxième surpresseur B2 et la roue de la turbine T sont montées sur le même axe de rotation ou sur des axes solidairement liés.

La turbine T n'est couplée ni à une génératrice ni à un frein d'huile. Elle entraîne uniquement les premier et deuxième surpresseurs B1, B2.

Le premier surpresseur B1 a une température d'entrée supérieure à -50°C, éventuellement supérieure à 0°C, préférentiellement supérieure à 10°C. Le deuxième surpresseur B2 a une température d'entrée inférieure à -100°C.

Un liquide enrichi en oxygène et un liquide enrichi en azote sont envoyés de la première colonne MP vers la deuxième colonne, désignée par la référence BP, comme liquides de reflux. Un gaz de tête de la première colonne se condense dans un condenseur de cuve de la deuxième colonne et est condensé et renvoyé à la première colonne.

Dans le procédé de la Figure 2, seulement deux surpresseurs sont utilisés. Le débit d'air 1 comprimé à une pression au moins 5 bars plus élevée que la pression de la première colonne est divisé en deux parties 7, 9. La partie 7 est envoyée à l'échangeur de chaleur principal E1 où elle se refroidit jusqu'à une température intermédiaire de cet échangeur qui est inférieure à -100°C. A cette température le débit 7 est envoyé à une turbine T où il est détendu à la pression de la première colonne. La partie 9 de l'air est surpressée dans un premier surpresseur B1. L'air surpressé est envoyée, après refroidissement dans un réfrigérant R à eau, au bout chaud de l'échangeur de chaleur E1 où elle se refroidit à une température intermédiaire de l'échangeur mais supérieure ou égale à la température d'entrée de la turbine T. L'air 9 sort de l'échangeur E1 à cette température intermédiaire et est surpressé dans un deuxième surpresseur B2. L'air surpressé est renvoyé dans l'échangeur E1 à une température supérieure à la température d'entrée de la turbine T. L'air surpressé dans B2 poursuit son refroidissement dans l'échangeur de chaleur E1 jusqu'au bout froid et est détendu dans une vanne pour rentrer dans la colonne MP sous forme liquide ou pseudo condensé. Une partie de ce liquide détendu peut également être renvoyée vers la colonne basse pression BP.

Le premier et deuxième surpresseurs sont tous deux des surpresseurs mono-étagés, n'ayant qu'une seule roue de compression. La roue du premier surpresseur B1, la roue du deuxième surpresseur B2 et la roue de la turbine T sont montées sur le même axe de rotation ou sur des axes solidairement liés.

La turbine T n'est couplée ni à une génératrice ni à un frein d'huile. Elle entraîne uniquement les premier et deuxième surpresseurs B1, B2.

Le premier surpresseur B1 a une température d'entrée supérieure à 0°C. Le deuxième surpresseur B2 a une température d'entrée inférieure à -100°C.

Pour les deux figures, le travail généré par la turbine de détente est utilisé pour l'étape de compression dans le premier surpresseur et pour l'étape de compression cryogénique dans le deuxième surpresseur.

Les conditions opératoires de la roue de la turbine de détente T, de la roue du premier surpresseur B1 et de la roue du deuxième surpresseur B2 sont définies pour permettre une vitesse de rotation commune à ces trois roues.

La roue du premier surpresseur B1, la roue du deuxième surpresseur B2 et la roue de la turbine T sont montées sur le même axe de rotation dans les figures.

Sinon chaque surpresseur peut être relié à la roue de la turbine par un axe de rotation, ces axes tournant à vitesse de rotation identique.

Au moins une des roues parmi la roue de détente, la roue du premier surpresseur et la roue du deuxième surpresseur a un rendement inférieur à celui qu'elle aurait, dans les mêmes conditions opératoires, avec une autre vitesse de rotation.

Ainsi au moins une, voire au moins deux, voire toutes les roues ne fonctionnent pas à leur rendement optimal.

Il sera compris que l'invention s'applique également au cas où un débit d'azote ou un autre gaz provenant de la distillation est surpressé dans un premier surpresseur ayant une température d'entrée supérieure à -50°C et un deuxième surpresseur ayant une température d'entrée inférieure à -100°C.

## Revendications

1. Procédé de séparation d'air par distillation cryogénique, dans lequel de l'air est comprimé dans un premier compresseur, refroidi dans un échangeur de chaleur (E1) et puis séparé dans un système de colonnes (MP, BP), de l'oxygène liquide (11) est vaporisé dans l'échangeur de chaleur à contre-courant d'un débit de gaz sous pression qui se (pseudo) condense, un débit de gaz qui est de l'air ou un gaz provenant du système de colonnes est détendu dans une première turbine de détente cryogénique à une seule roue, et éventuellement dans une deuxième turbine de détente à une seule roue, la turbine ou selon le cas chaque turbine ayant une température d'entrée inférieure à -100°C, un gaz qui est de l'air ou un gaz provenant du système de colonnes est comprimé dans un premier surpresseur (B1) à une seule roue avec une température d'entrée supérieure à -50°C, un gaz qui est de l'air ou un gaz provenant du système de colonnes, ce gaz ayant déjà été comprimé dans le premier surpresseur, est comprimé dans un deuxième surpresseur (B2) à une seule roue avec une température d'entrée inférieure à -100°C, le gaz surpressé dans au moins le premier surpresseur se refroidit dans l'échangeur de chaleur, participe à la vaporisation d'oxygène liquide par échange de chaleur dans l'échangeur, et est (pseudo) liquéfié en sortie au bout froid de l'échangeur de chaleur dans lequel :
a) le travail généré par la première turbine de détente (T) et éventuellement la deuxième turbine de détente est utilisé pour l'étape de compression dans le premier surpresseur et pour l'étape de compression dans le deuxième surpresseur,
b) l'étape de compression dans le premier surpresseur permet de générer du travail extérieur à la boite froide, ce qui génère de la puissance frigorifique pour le procédé de séparation d'air, **caractérisé en ce que**
c)
i) la roue du premier surpresseur, la roue du deuxième surpresseur et la roue de la première turbine et éventuellement la roue de la deuxième turbine de détente sont montées sur le même axe de rotation ou
ii) le premier et le deuxième surpresseur sont reliés à la roue de la première turbine de détente, et éventuellement à la roue de la deuxième turbine, chacun par un axe de rotation, ces axes tournant à vitesse de rotation identique ou
iii) le premier surpresseur et la roue de la première turbine de détente sont reliés au deuxième surpresseur, chacun par un axe de rotation, ces axes tournant à vitesse de rotation identique,
d) les conditions opératoires de la roue de la première turbine de détente, éventuellement de la roue de la deuxième turbine de détente, de la roue du premier surpresseur et de la roue du deuxième surpresseur sont définies telles que ces trois, voire quatre, roues aient une vitesse de rotation commune,
e) au moins une des roues parmi la roue de la première turbine de détente (T), la roue du premier surpresseur (B1) et la roue du deuxième surpresseur (B2) a un rendement inférieur à celui qu'elle aurait, dans les mêmes conditions opératoires, avec une autre vitesse de rotation.

2. Procédé selon la revendication 1, utilisant la deuxième turbine de détente selon lequel les deux turbines fonctionnent en parallèle et le débit de gaz qui est de l'air ou un gaz provenant du système de colonnes est divisé en deux fractions, chacune étant détendue dans une des deux turbines.

3. Procédé selon la revendication 1 ou 2 dans lequel le gaz comprimé dans le premier et le deuxième surpresseur (B1, B2) est de l'air destiné à la distillation.

4. Procédé selon la revendication 1 ou 2 dans lequel tout l'air ou tout le gaz, comprimé dans le premier surpresseur (B1) est ensuite comprimée dans le deuxième surpresseur (B2).

5. Procédé selon l'une des revendications précédentes dans lequel le travail produit par la première turbine (T), et éventuellement la deuxième turbine, n'est pas transféré à une génératrice, à un frein d'huile ou à un compresseur autre que les premier et deuxième surpresseurs (B1, B2).

6. Procédé selon l'une des revendications précédentes dans lequel la température d'entrée de la première turbine (T), et éventuellement de la deuxième turbine, est plus basse que la température d'entrée du deuxième surpresseur (B2) et/ou la température d'entrée du premier surpresseur (B1).

7. Procédé selon l'une des revendications précédentes dans lequel l'air est surpressé d'abord dans le premier surpresseur (B1) et ensuite dans le deuxième surpresseur (B2).

8. Procédé selon la revendication 7 dans lequel tout l'air surpressé dans le premier surpresseur (B1) est surpressé ensuite dans le deuxième surpresseur (B2).

9. Procédé selon l'une des revendications précédentes dans lequel l'air détendu dans la première turbine (T) a été surpressé dans le premier surpresseur (B1)

10. Procédé selon la revendication 9 dans lequel l'air détendu dans la première turbine (T) a déjà été surpressé dans le premier surpresseur (B1) et dans le deuxième surpresseur (B2).

11. Procédé selon l'une des revendications 1 à 9 dans lequel l'air détendu dans la première turbine (T) n'a pas été surpressé dans le premier ou le deuxième surpresseur

## Patentansprüche

1. Verfahren zur Trennung von Luft durch kryogene Destillation, wobei Luft in einem ersten Kompressor verdichtet, in einem Wärmetauscher (E1) gekühlt und anschließend in einem Kolonnensystem (MP, BP) getrennt wird, flüssiger Sauerstoff (11) im Wärmetauscher im Gegenstrom mit einem Druckgasstrom verdampft wird, welcher (pseudo-) kondensiert, ein Gasstrom, bei dem es sich um Luft oder ein von dem Kolonnensystem stammendes Gas handelt, in einer ersten kryogenen Entspannungsturbine mit einem einzigen Rad und eventuell in einer zweiten Entspannungsturbine mit einem einzigen Rad entspannt wird, wobei die Turbine oder gegebenenfalls jede Turbine eine Eintrittstemperatur aufweist, die niedriger als -100 °C ist, ein Gas, bei dem es sich um Luft oder ein von dem Kolonnensystem stammendes Gas handelt, in einem ersten Nachverdichter (B1) mit einem einzigen Rad mit einer Eintrittstemperatur, die höher als -50 °C ist, verdichtet wird, ein Gas, bei dem es sich um Luft oder ein von dem Kolonnensystem stammendes Gas handelt, wobei dieses Gas bereits im ersten Nachverdichter verdichtet worden ist, in einem zweiten Nachverdichter (B2) mit einem einzigen Rad mit einer Eintrittstemperatur, die niedriger als -100 °C ist, verdichtet wird, das Gas, das in wenigstens dem ersten Nachverdichter nachverdichtet wurde, im Wärmetauscher gekühlt wird, an der Verdampfung von flüssigem Sauerstoff durch Wärmeaustausch im Wärmetauscher mitwirkt und bei Austritt am kalten Ende des Wärmetauschers (pseudo-) verflüssigt wird, wobei:
a) die Arbeit, die von der ersten Entspannungsturbine (T) und gegebenenfalls der zweiten Entspannungsturbine erzeugt wird, für den Verdichtungsschritt im ersten Nachverdichter und für den Verdichtungsschritt im zweiten Nachverdichter verwendet wird,
b) der Verdichtungsschritt im ersten Nachverdichter ermöglicht, Arbeit außerhalb der Cold Box zu erzeugen, was Kühlleistung für das Verfahren zur Trennung von Luft erzeugt, **dadurch gekennzeichnet, dass**
c)
i) das Rad des ersten Nachverdichters, das Rad des zweiten Nachverdichters und das Rad der ersten Turbine und gegebenenfalls das Rad der zweiten Entspannungsturbine auf derselben Drehachse angebracht sind oder
ii) der erste und der zweite Nachverdichter mit dem Rad der ersten Entspannungsturbine und gegebenenfalls mit dem Rad der zweiten Turbine jeweils durch eine Drehachse verbunden sind, wobei sich diese Achsen mit derselben Drehzahl drehen, oder
iii) der erste Nachverdichter und das Rad der ersten Entspannungsturbine mit dem zweiten Nachverdichter jeweils durch eine Drehachse verbunden sind, wobei sich diese Achsen mit derselben Drehzahl drehen,
d) die Betriebsbedingungen des Rades der ersten Entspannungsturbine, gegebenenfalls des Rades der zweiten Entspannungsturbine, des Rades des ersten Nachverdichters und des Rades des zweiten Nachverdichters so definiert sind, dass diese drei oder sogar vier Räder eine gemeinsame Drehzahl aufweisen, und
e) mindestens eines der Räder von dem Rad der ersten Entspannungsturbine (T), dem Rad des ersten Nachverdichters (B1) und dem Rad des zweiten Nachverdichters (B2) einen Wirkungsgrad aufweist, der niedriger als derjenige ist, den es unter denselben Betriebsbedingungen mit einer anderen Drehzahl hätte.

2. Verfahren nach Anspruch 1 mit Verwendung der zweiten Entspannungsturbine, wobei die zwei Turbinen parallel arbeiten und der Gasstrom, bei dem es sich um Luft oder ein von dem Kolonnensystem stammendes Gas handelt, in zwei Anteile aufgeteilt wird, die jeweils in einer der zwei Turbinen entspannt werden.

3. Verfahren nach Anspruch 1 oder 2, wobei das Gas, das im ersten und zweiten Nachverdichter (B1, B2) verdichtet wird, Luft ist, die für die Destillation bestimmt ist.

4. Verfahren nach Anspruch 1 oder 2, wobei die gesamte Luft oder das gesamte Gas, die bzw. das im ersten Nachverdichter (B1) verdichtet wird, anschließend im zweiten Nachverdichter (B2) verdichtet wird.

5. Verfahren nach einem der vorhergehenden Ansprüche, wobei die Arbeit, die von der ersten Turbine (T) und gegebenenfalls der zweiten Turbine erzeugt wird, nicht auf einen Generator, auf eine Ölbremse oder auf einen anderen Kompressor als den ersten und den zweiten Nachverdichter (B1, B2) übertragen wird.

6. Verfahren nach einem der vorhergehenden Ansprüche, wobei die Eintrittstemperatur der ersten Turbine (T) und gegebenenfalls der zweiten Turbine niedriger als die Eintrittstemperatur des zweiten Nachverdichters (B2) und/oder die Eintrittstemperatur des ersten Nachverdichters (B1) ist.

7. Verfahren nach einem der vorhergehenden Ansprüche, wobei die Luft zuerst im ersten Nachverdichter (B1) und anschließend im zweiten Nachverdichter (B2) nachverdichtet wird.

8. Verfahren nach Anspruch 7, wobei die gesamte im ersten Nachverdichter (B1) nachverdichtete Luft anschließend im zweiten Nachverdichter (B2) nachverdichtet wird.

9. Verfahren nach einem der vorhergehenden Ansprüche, wobei die Luft, die in der ersten Turbine (T) entspannt wird, im ersten Nachverdichter (B1) nachverdichtet worden ist.

10. Verfahren nach Anspruch 9, wobei die Luft, die in der ersten Turbine (T) entspannt wird, bereits im ersten Nachverdichter (B1) und im zweiten Nachverdichter (B2) nachverdichtet worden ist.

11. Verfahren nach einem der Ansprüche 1 bis 9, wobei die Luft, die in der ersten Turbine (T) entspannt wird, nicht im ersten oder zweiten Nachverdichter nachverdichtet worden ist.

## Claims

1. Method for separating air by cryogenic distillation, wherein air is compressed in a first compressor, cooled in a heat exchanger (E1) and then separated in a system of columns (MP, BP), liquid oxygen (11) is vaporized in the heat exchanger countercurrent to a flow of pressurized gas which (pseudo)condenses, a flow of gas which is air or a gas delivered from the system of columns is expanded in a first cryogenic-expansion turbine having a single wheel, and possibly in a second expansion turbine having a single wheel, the, or where applicable each, turbine having an inlet temperature lower than - 100°C, a gas which is air or a gas delivered from the system of columns is compressed in a first booster compressor (B1) having a single wheel, with an inlet temperature higher than -50°C, a gas which is air or a gas delivered from the system of columns, this gas having already been compressed in the first booster compressor, is compressed in a second booster compressor (B2) having a single wheel with an inlet temperature lower than - 100°C, the gas compressed in at least the first booster compressor cools in the heat exchanger, contributes to the vaporization of liquid oxygen by exchange of heat in the exchanger, and is (pseudo)liquefied on leaving the cold end of the heat exchanger, wherein:
a) the work generated by the first expansion turbine (T) and possibly the second expansion turbine is used for the compression step in the first booster compressor and for the compression step in the second booster compressor,
b) the compression step in the first booster compressor allows work to be generated outside the cold box, and this generates cooling power for the air separation method, **characterized in that**
c)
i) the wheel of the first booster compressor, the wheel of the second booster compressor and the wheel of the first turbine and possibly the wheel of the second expansion turbine are mounted on the same rotation shaft, or
ii) the first and the second booster compressor are connected to the wheel of the first expansion turbine, and possibly to the wheel of the second turbine, each by a rotation shaft, these shafts rotating at the same rotational speed, or
iii) the first booster compressor and the wheel of the first expansion turbine are connected to the second booster compressor, each by a rotation shaft, these shafts rotating at the same rotational speed,
d) the operating conditions for the wheel of the first expansion turbine, possibly the wheel of the second expansion turbine, the wheel of the first booster compressor and the wheel of the second booster compressor are defined such that these three, or even four, wheels have the same rotational speed, and
e) of the wheel of the first expansion turbine (T), the wheel of the first booster compressor (B1) and the wheel of the second booster compressor (B2), at least one has an efficiency lower than that which it would have, under the same operating conditions, at another rotational speed.

2. Method according to Claim 1, using the second expansion turbine, wherein the two turbines operate in parallel and the flow of gas which is air or a gas delivered from the system of columns is divided into two fractions, each being expanded in one of the two turbines.

3. Method according to Claim 1 or 2, wherein the gas compressed in the first and the second booster compressor (B1, B2) is air intended for distillation.

4. Method according to Claim 1 or 2, wherein all the air or all the gas compressed in the first booster compressor (B1) is then compressed in the second booster compressor (B2).

5. Method according to one of the preceding claims, wherein the work produced by the first turbine (T), and possibly by the second turbine, is not transferred to a generator, to an oil brake or to a compressor other than the first and second booster compressors (B1, B2).

6. Method according to one of the preceding claims, wherein the inlet temperature of the first turbine (T), and possibly of the second turbine, is lower than the inlet temperature of the second booster compressor (B2) and/or the inlet temperature of the first booster compressor (B1).

7. Method according to one of the preceding claims, wherein the air is compressed first of all in the first booster compressor (B1) and then in the second booster compressor (B2).

8. Method according to Claim 7, wherein all the air compressed in the first booster compressor (B1) is then compressed in the second booster compressor (B2).

9. Method according to one of the preceding claims, wherein the air expanded in the first turbine (T) has been compressed in the first booster compressor (B1).

10. Method according to Claim 9, wherein the air expanded in the first turbine (T) has already been compressed in the first booster compressor (B1) and in the second booster compressor (B2).

11. Method according to one of Claims 1 to 9, wherein the air expanded in the first turbine (T) has not been compressed in the first or the second booster compressor.
